# EUROPÄISCHE PATENTSCHRIFT

(11) **EP 1 029 971 B1**
(45) Veröffentlichungstag und Bekanntmachung des Hinweises auf die Patenterteilung: **14.11.2001**
(21) Anmeldenummer: 99124317.1
(22) Anmeldetag: 06.12.1999
(51) Int. Cl.: D06F 81/10, D06F 81/00

(54) **Bügeltisch**
Ironing board
Planche à repasser

(30) Priorität: 15.02.1999 DE 19906239
(43) Veröffentlichungstag der Anmeldung: 23.08.2000
(73) Patentinhaber: Hailo-Werk Rudolf Loh GmbH & Co. KG, D-35708 Haiger-Flammersbach (DE)
(72) Erfinder: Burkhard Theiss, 35713 Eschenburg (DE); Gerhard Krebs, 35713 Eschenburg-Wissenbach (DE); Reiner Häbel, 57299 Burbach (DE); Dirk Goritzka, 35753 Greifenstein (DE)
(74) Vertreter: Fritz, Edmund Lothar, Dipl.-Chem.

(56) Entgegenhaltungen:
- DE-A- 19 812 617
- US-A- 2 657 485
- US-A- 2 708 323
- US-A- 2 787 849
- US-A- 4 991 325
- US-A- 5 016 367
- US-A- 5 142 802

## Beschreibung

Die vorliegende Erfindung betrifft einen Bügeltisch mit einer auf einem Standgestell angeordneten Bügelfläche, wobei diese Bügelfläche wenigstens eine Hauptbügelfläche und wenigstens eine an dieser Hauptbügelfläche lösbar anbringbare Erweiterungsbügelfläche umfasst und die Erweiterungsbügelfläche durch ein Erweiterungsmodul gebildet wird, das an der Hauptbügelfläche des Bügeltischs vorzugsweise durch eine Steckverbindung lösbar anbringbar ist, wobei die Hauptbügelfläche des Bügeltischs an wenigstens einer Querseite im wesentlichen geradlinig abschließt.

Der herkömmliche Bügeltisch hat eine Bügelfläche die in ihrer Form und in ihrer Größe festliegt. Da die Anforderungen an die Bügelfläche des Bügeltisches beim Bügeln der verschiedensten Kleidungsstücke unterschiedlich sind, ist eine solche in der Größe und Form festliegende starre Bügelfläche oft nachteilig.

Aus der US-A 2 657 485 ist ein Bügeltisch mit erweiterbarer Hauptbügelfläche der eingangs genannten Art bekannt geworden, bei dem die Hauptbügelfläche allerdings an der Längsseite über ein mittels einer Steckverbindung lösbar anbringbares Erweiterungsmodul erweiterbar ist. Bei einer solchen Erweiterung wird die Bügelfläche des Bügeltischs verbreitert, nicht aber verlängert. Die Form des Erweiterungsmoduls ist außerdem rechteckig und damit nicht an die Form bestimmter Kleidungsstücke angepasst, um deren bügeln zu erleichtern.

Aus der US-A-5 016 367 ist ein weiterer Bügeltisch mit erweiterbarer Bügelfläche bekannt, bei dem Erweiterungsmodule mit relativ kleiner Fläche um eine vertikale Achse schwenkbar an der Hauptbügelfläche des Bügeltischs angebracht sind. Diese schmalen Erweiterungsmodule eignen sich in erster Linie für das Bügeln von Hosenbeinen oder Ärmeln von Hemden. Eine Erweiterung der Bügelfläche über die Querseite hinaus ist nicht vorgesehen ebenso wenig wie eine Verlängerung des Bügeltischs durch im Umriss unterschiedlich geformte Erweiterungsmodule, die bei Bedarf an die Hauptbügelfläche ansteckbar sind.

Die Aufgabe der vorliegenden Erfindung besteht darin, einen Bügeltisch der eingangs genannten Gattung zur Verfügung zu stellen, der ausgehend von einer Hauptbügelfläche mit einfacher Standardform eine einfach montierbare Verlängerung über eine Querseite hinaus zur Gestaltung von erweiterten Bügelflächen mit variierender Umrissform und spezifischer Eignung zum Bügeln bestimmter Kleidungsstücke ermöglicht.

Die Lösung dieser Aufgabe liefert ein Bügeltisch der eingangs genannten Gattung mit den kennzeichnenden Merkmalen des Hauptanspruchs.

Der vorliegenden Erfindung liegt daher der Grundgedanke zugrunde, die Bügelfläche in ihrer Form und Größe variabel zu gestalten und zwar derart, dass man von einer Hauptbügelfläche ausgeht und diese durch eine oder mehrere gegebenenfalls an verschiedenen Stellen lösbar anbringbare Erweiterungsbügelflächen in ihrer Größe erweiterbar und in ihrer Form variabel gestaltet. Um eine technisch akzeptable Lösung zu erhalten versieht man einen Bügeltisch, der ein herkömmliches Standgestell aufweisen kann, auf dem die Bügelfläche ruht, mit einer Hauptbügelfläche, die eine standardisierte Form und Größe aufweist und die dann vorzugsweise durch sogenannte Erweiterungsmodule erweiterbar ist. Diese Erweiterungsmodule sind an der Hauptbügelfläche lösbar anbringbar, vorzugsweise über eine Steckverbindung. Die Erweiterungsmodule liefern dann eine Erweiterungsbügelfläche, die zusammen mit der Hauptbügelfläche eine veränderliche Gesamtbügelfläche ergibt, die variabel ist je nachdem wie die durch das Erweiterungsmodul geschaffene Erweiterungsbügelfläche geformt ist, wie groß diese Erweiterungsbügelfläche ist und wieviele der Erweiterungsmodule verwendet werden.

Gemäß der Erfindung wird eine Hauptbügelfläche verwendet, die an wenigstens einer Querseite im wesentlichen geradlinig abschließt und das oder die Erweiterungsmodule weisen wenigstens an einer Seite eine Begrenzungskante auf, die der Länge der Querseite der Hauptbügelfläche entspricht, so dass das Erweiterungsmodul somit die Hauptbügelfläche über die Querseite hinaus in Längsrichtung des Bügeltisches verlängert. Weiterhin ist die Hauptbügelfläche vorzugsweise so geschaffen, dass sie an einer oder an beiden Seiten in Längsrichtung (d.h. an der Querseite) durch Erweiterungsmodule verlängerbar ist.

Weiterhin ist vorgesehen, dass Erweiterungsmodule zur Verfügung stehen, die die unterschiedlichste Grundrißform aufweisen, so dass durch Austauschen der Erweiterungsmodule der Benutzer die Form der Gesamtbügelfläche im Bereich der Erweiterungsfläche sehr variabel gestalten kann. Beispielsweise kann die Erweiterungsfläche des Erweiterungsmoduls in etwa eine Trapezform aufweisen, wobei die breitere Begrenzungskante der trapezförmigen Fläche bei montiertem Erweiterungsmodul der Hauptbügelfläche zugewandt ist.

Eine weitere alternative Ausführungsform sieht vor, dass das Erweiterungsmodul an der der Hauptbügelfläche zugewandten Begrenzungskante geradlinig verläuft und im übrigen eine gekrümmte Umrißlinie aufweist. Diese gekrümmte Umrißlinie kann gemäß einer Variante rein konvex gekrümmt sein. Eine weitere Variante sieht vor, dass das Erweiterungsmodul eine teilweise konvex und konkav gekrümmte Umrißlinie aufweist. Weiterhin ist vorzugsweise gemäß einer Variante der Erfindung vorgesehen, dass das Erweiterungsmodul sich zu der von der Hauptbügelfläche abgewandten Seite hin verschmälert. Dies kann sowohl für ein trapezförmiges Erweiterungsmodul als auch für ein solches mit gekrümmter Umrißlinie gelten. Ist die Umrißlinie teilweise konvex und teilweise konkav, dann erhält das Erweiterungsmodul endseitig eine etwas abgerundete Spitze.

Der Anbau des Erweiterungsmoduls an die Hauptbügelfläche erfolgt vorzugsweise über an dem Erweiterungsmodul angeformte Steckfortsätze, die in vorzugsweise rohrförmige Aufnahmen an der Hauptbügelfläche des Bügeltisches einschiebbar sind. Beispielsweise werden die rohrförmigen Aufnahmen durch ein Rahmenrohr der Hauptbügelfläche des Bügeltisches gebildet oder die rohrförmigen Aufnahmen können unterseitig an einem Rahmenrohr der Hauptbügelfläche angebracht sein.

Eine weitere alternative Ausführungsform sieht vor, daß die Erweiterungsmodule mit Hilfe von Überwurfclips an die Hauptbügelfläche des Bügeltischs montierbar sind, d.h. vorzugsweise anklemmbar sind. Diese Überwurfclips können beispielsweise bei einer konkreten Ausgestaltungsform vorzugsweise angeformte Befestigungselemente, z.B. Federnasen aufweisen, die dann Teile der Hauptbügelfläche und des Erweiterungsmoduls übergreifen und diese durch Klemmverbindungen verbinden.

Weiterhin ist vorgesehen, daß das Erweiterungsmodul nicht nur eine Erweiterung der Bügelfläche schafft, sondern daß dieses auch eine weitere Funktion innehat, wobei es sich vorzugsweise um eine solche Funktion handelt, die auch bei herkömmlichen Bügeltischen bereits durch endseitig am Bügeltisch angebaute Zusatzteile erfüllt wird, wobei diese Zusatzteile jedoch bei den bekannten Bügeltischen am Bügeltisch fest angebracht sind. Der Gedanke der Erfindung besteht also darin, das Erweiterungsmodul, das eine Zusatzfunktion schafft, am Bügeltisch lösbar anbringbar auszubilden, dadurch kann der Benutzer das Erweiterungsmodul abnehmen, wenn es nicht gebraucht wird. Er hat weiterhin die Möglichkeit, bei Bedarf dort wo sich sonst ein Erweiterungsmodul befindet nach dessen Demontage ein Erweiterungsmodul mit einer anderen Funktion zu montieren oder aber statt des vorhergehenden Erweiterungsmoduls ein solches zu montieren, das eine Erweiterungsbügelfläche schafft, wie es eingangs beschrieben wurde.

Zusatzfunktionen, die ein Erweiterungsmodul liefern kann, sind z.B. eine Abstellmöglichkeit für ein Bügeleisen, wenn das Erweiterungsmodul eine sogenannte Parkmulde aufweist. Alternativ oder zusätzlich kann das Erweiterungsmodul eine Ablagefläche aus Blech und/oder aus Draht aufweisen für diverse Gegenstände, z.B. für Wäsche. Alternativ oder zusätzlich kann das Erweiterungsmodul auch als Wäschekorbablage ausgebildet sein, so daß man dort einen Wäschekorb abstellen kann, in den die Wäsche abgelegt wird oder aus dem zu bügelnde Wäsche entnommen wird.

Gemäß der Erfindung ist es also auch möglich, an eine im Grundriß standardisierte, z.B. rechteckige Hauptbügelfläche an der einen Querseite ein Erweiterungsmodul mit einer Erweiterungsbügelfläche zu montieren und an der anderen Querseite, d.h. am anderen Ende der Bügelfläche ein Erweiterungsmodul mit einer Zusatzfunktion im vorgenannten Sinne zu montieren. Durch Abnehmen und Austauschen gegen andere Erweiterungsmodule ist der Bügeltisch vielseitig veränderbar.

Die in den Unteransprüchen genannten Merkmale betreffen bevorzugte Weiterbildungen der Erfindung. Weitere Vorteile der Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher beschrieben. Dabei zeigen
- Fig. 1: eine schematisch vereinfachte perspektivische Ansicht eines erfindungsgemäßen Bügeltischs mit Erweiterungsbügelfläche;
- Fig. 2: eine Ansicht eines alternativen Erweiterungsmoduls zur Erweiterung der Bügelfläche;
- Fig. 3: eine Ansicht eines weiteren alternativen Erweiterungsmoduls für die Erweiterung der Bügelfläche;
- Fig. 4: eine Ansicht eines weiteren alternativen Erweiterungsmoduls für die Erweiterung der Bügelfläche;
- Fig. 5: eine Ansicht eines weiteren Erweiterungsmoduls für einen erfindungsgemäßen Bügeltisch gemäß einer alternativen Variante;
- Fig. 6: eine weitere Variante eines möglichen alternativen Erweiterungsmoduls für einen Bügeltisch nach der Erfindung;
- Fig. 7: eine weitere älternative Variante eines Erweiterungsmoduls für einen Bügeltisch nach der Erfindung;
- Fig. 8: eine weitere alternative Variante eines Erweiterungsmoduls für einen Bügeltisch gemäß der Erindung;
- Fig. 9: eine vergrößerte Ansicht des Verbindungsbereichs zwischen einem Erweiterungsmodul und der Grundfläche des Bügeltisches;
- Fig. 10: eine entsprechende perspektivische Ansicht ähnlich wie in Fig. 9, jedoch mit einer anderen Alternative zur Verbindung des Erweiterungsmoduls mit der Hauptbügelfläche;
- Fig. 11: eine weitere Variante für die Verbindung im Bereich der Hauptbügelfläche mit dem Erweiterungsmodul.

Zunächst wird auf Fig. 1 Bezug genommen. Die Darstellung zeigt schematisch vereinfacht einen Bügeltisch mit einer Hauptbügelfläche 4, die beispielsweise im Grundriß rechteckig sein kann und an die an beiden Querseiten ein Erweiterungsmodul 11 anbaubar ist, beispielsweise ein solches mit einem trapezförmigen Grundriß wie es in Fig. 1 beispielhaft dargestellt ist. Die Begrenzungskante 30 dieses Erweiterungsmoduls 11 hat vorzugsweise die gleiche Länge wie die Querseite 20 der Hauptbügelfläche 10. Die Anbringung des Erweiterungsmoduls 11 kann beispielsweise nach Art einer Steckverbindung über angeformte Steckfortsätze 33 vorgenommen werden, wie dies in Fig. 9 gezeigt wird. Dies wird später noch genauer erläutert.

In den Fig. 2 bis 8 sind weitere alternative Möglichkeiten für Erweiterungsmodule gemäß der Erfindung dargestellt. Diese können die unterschiedlichsten Grundrißformen haben. Beispielsweise ist in Fig. 2 ein Erweiterungsmodul 12 dargestellt, welches an der der Hauptbügelfläche 10 zugewandten Begrenzungskante 30 geradlinig verläuft und im übrigen eine gekrümmte Umrißlinie 31 aufweist. Ein ähnliches, aber in der gekrümmten Linie etwas anders geformtes Erweiterungsmodul 12, ist in Fig. 3 dargestellt.

Ein weiteres Erweiterungsmodul 13 zeigt Fig. 4. Dieses ist in seiner Umrißlinie 32 anders als die Ausführungsformen gemäß den Fig. 2 und 3 teilweise konvex und teilweise konkav gekrümmt, so daß sich eine geschwungene Umrißlinie ergibt und das Erweiterungsmodul zu der der Hauptbügelfläche 10 abgewandten Seite hin sich verschmälert und nach Art einer abgerundeten Spitze dort ausläuft. Die Grundrißform des jeweiligen Erweiterungsmoduls 11, 12, 13 ist angepaßt an das jeweilige zu bügelnde Wäschestück, wodurch der Bügelvorgang erleichtert wird.

Die Fig. 5 bis 8 zeigen weitere mögliche Erweiterungsmodule zum Anbau an die Hauptbügelfläche 10, entweder links oder rechts an die Querseite 20 der Hauptbügelfläche 10 sich in Verlängerung anschließend und in den Außenabmessungen im allgemeinen der Breite der Hauptbügelfläche 10 etwa entsprechend dimensioniert. Anders als bei den vorherigen Beispielen gemäß den Fig. 2 bis 4 handelt es sich bei den Erweiterungsmodulen in den Fig. 5 bis 8 um solche, die eine zusätzliche Funktion mit sich bringen, um dadurch dem Benutzer des Bügeltischs einen höheren Bedienungskomfort zu liefern. Dabei sind diese Erweiterungsmodule in ähnlicher Weise wie vorher beschrieben bei den Erweiterungsmodulen für die Vergrößerung der Bügelfläche beispielsweise über Steckfortsätze 33 an der Hauptbügelfläche 10 anbringbar. Es handelt sich in der Regel um Erweiterungsmodule für zusätzliche Funktionen, die der Benutzer des Bügeltisches nicht immer benötigt, so daß die Abnehmbarkeit von Vorteil ist. Fig. 5 zeigt eine sogenannte Parkmulde 22 für die Ablage eines heißen Bügeleisens. Das Erweiterungsmodul als ganzes ist mit dem Bezugszeichen 21 bezeichnet.

In Fig. 6 ist ein Erweiterungsmodul 23 dargestellt, welches eine Ablagefläche 24 aufweist sowie zusätzlich eine Ablage 26 aus Draht. Beispielsweise kann man Wäsche auf die Ablagefläche 24 auflegen, wobei diese Blechablage 24 Belüftungsöffnungen 27 aufweisen kann.

Alternativ dazu kann auch eine Wäscheablage 28 als einfache Drahtablage ausgebildet sein, wie es in Fig. 8 dargestellt ist. Es handelt sich um einen etwa U-förmigen Drahtbügel mit querverlaufenden Stäben.

Fig. 7 zeigt eine weitere Alternative eines Erweiterungsmoduls 25, das als Wäschekorbablage ausgebildet ist, so daß man dort einen Wäschekorb 29 abstellen kann. Die Wäschekorbablage besteht aus zwei zweifach abgewinkelten Streben 35, wobei man auf dem tiefer liegenden Teil den Wäschekorb 29 abstellt und gegebenenfalls eine Einrichtung vorgesehen ist, um den Wäschekorb 29 an der Wäschekorbablage 25 festzulegen.

Verschiedene mögliche Befestigungsarten für die Erweiterungsmodule sind in den Fig. 9 bis 11 dargestellt. Fig. 9 zeigt eine erste mögliche Alternative, bei der an dem Erweiterungsmodul 11 zwei Steckfortsätze 33 angeformt sind, die in eine in Längsrichtung verlaufende rohrförmige Aufnahme 34 der Hauptbügelfläche des Bügeltisches einschiebbar ist. Solche Steckfortsätze 33 befinden sich an beiden Seiten. Ein Rahmenrohr, das als rohrförmige Aufnahme 34 dienen kann, ist in der Regel ohnehin an der Hauptbügelfläche 10 des Bügeltischs vorhanden.

Eine weitere alternative Variante der Befestigung zeigt Fig. 10. Dort sind wiederum entsprechend Steckfortsätze 33 an dem Erweiterungsmodul 11 angeformt. An der Hauptbügelfläche 10 sind kürzere stutzenartige rohrförmige Aufnahmen 34a unterseitig an einem Rahmenrohr 35 angebracht, in die die Steckfortsätze 33 eingesteckt werden können, so daß sich dann praktisch das Erweiterungsmodul 11, insbesondere wenn es sich um eine Erweiterung der Bügelfläche handelt, bündig an die Hauptbügelfläche 10 anschließen kann.

Fig. 11 zeigt eine weitere alternative Befestigungsmethode für ein Erweiterungsmodul 11 für die Bügelfläche. Wie man sieht, sind dort Überwurfclips 40 vorgesehen, die Teile aufweisen, beispielsweise Federnasen 41, die sowohl an Teilen der Hauptbügelfläche 10, zum Beispiel an einem Rahmenrohr oder an einer Strebe als auch an Teilen des Erweiterungsmoduls 11, beispielsweise einer entsprechenden rohrförmigen Strebe oder dergleichen anklemmbar sind, indem sie letztere Streben jeweils übergreifen oder untergreifen, so daß sich eine Art Rastverbindung ergibt, die Hauptbügelfläche 10 und Erweiterungsmodul 11 zusammenhält. Selbstverständlich sind auch weitere Befestigungsmöglichkeiten denkbar, wobei einfache lösbare Befestigungseinrichtungen, die werkzeuglos montierbar sind, bevorzugt sind.

## Patentansprüche

1. Bügeltisch mit einer auf einem Standgestell angeordneten Bügelfläche, wobei diese Bügelfläche wenigstens eine Hauptbügelfläche (10) und wenigstens eine an dieser Hauptbügelfläche (10) lösbar anbringbare Erweiterungsbügelfläche (11, 12, 13) umfasst und die Erweiterungsbügelfläche durch ein Erweiterungsmodul (11, 12, 13) gebildet wird, das an der Hauptbügelfläche (10) des Bügeltischs vorzugsweise durch eine Steckverbindung lösbar anbringbar ist, wobei die Hauptbügelfläche (10) des Bügeltischs an wenigstens einer Querseite (20) im wesentlichen geradlinig abschließt,
**dadurch gekennzeichnet, dass** das Erweiterungsmodul die Hauptbügelfläche (10) über die Querseite (20) hinaus in Längsrichtung des Bügeltischs verlängert und wenigstens an einer Seite eine Begrenzungskante (30) aufweist, die der Länge der Querseite (20) der Hauptbügelfläche (10) entspricht,
und dass alternative Erweiterungsmodule mit unterschiedlichen Grundrissformen vorgesehen sind, wobei die Erweiterungsfläche eines Erweiterungsmoduls (11) in etwa eine Trapezform aufweist, wobei die breitere Begrenzungskante (30) der trapezförmigen Fläche beim montierten Erweiterungsmodul der Hauptfläche (10) zugewandt ist,
und dass ein alternatives Erweiterungsmodul (12) vorgesehen ist, welches an der der Hauptbügelfläche (10) zugewandten Begrenzungskante (30) geradlinig verläuft und im übrigen eine gekrümmte Umrisslinie (31) aufweist.

2. Bügeltisch nach Anspruch 1, **dadurch gekennzeichnet, dass** die Hauptbügelfläche (10) an einer oder an beiden Seiten in Langsrichtung durch Erweiterungsmodule (11, 12, 13) verlängerbar ist.

3. Bügeltisch nach einem der Ansprüche 1 oder 2, **dadurch gekennzeichnet, dass** das Erweiterungsmodul (13) eine teilweise konvex und teilweise konkav gekrümmte Umrißlinie (32) aufweist.

4. Bügeltisch nach einem der Ansprüche 1 bis 3, **dadurch gekennzeichnet, dass** das Erweiterungsmodul sich zu der von der Hauptbügelfläche (10) abgewandten Seite hin verschmälert.

5. Bügeltisch nach einem der Ansprüche 1 bis 4, **dadurch gekennzeichnet, dass** das Erweiterungsmodul (11, 12, 13) angeformte Steckfortsätze (33) aufweist, die in vorzugsweise rohrförmige Aufnahmen (34) an der Hauptbügelfläche (10) des Bügeltischs einschiebbar sind.

6. Bügeltisch nach einem der Ansprüche 1 bis 5, **dadurch gekennzeichnet, dass** die rohrförmigen Aufnahmen (34) durch ein Rahmenrohr der Hauptbügelfläche (10) des Bügeltischs gebildet sind oder dass die rohrförmigen Aufnahmen (34a) unterseitig an einem Rahmenrohr (35) der Hauptbügelfläche (10) angebracht sind.

7. Bügeltisch nach einem der Ansprüche 1 bis 6, **dadurch gekennzeichnet, dass** die Erweiterungsmodule (11, 12, 13) mit Hilfe von Überwurfclips (40) an die Hauptbügelfläche (10) des Bügeltischs montierbar sind.

8. Bügeltisch nach einem der Ansprüche 1 bis 7, **dadurch gekennzeichnet, dass** die Überwurfclips (40) angeformte Befestigungselemente, vorzugsweise Federnasen (41) aufweisen, die Teile der Hauptbügelfläche (10) und des Erweiterungsmoduls (11, 12, 13) übergreifen und diese durch Klemmverbindung verbinden.

9. Bügeltisch nach einem der Ansprüche 1 bis 8, **dadurch gekennzeichnet, dass** wenigstens ein Erweiterungsmodul (21) eine Parkmulde (22) für ein Bügeleisen aufweist.

10. Bügeltisch nach einem der Ansprüche 1 bis 9, **dadurch gekennzeichnet, dass** wenigstens ein Erweiterungsmodul (23) eine Ablagefläche (24) aus Blech und/oder aus Draht aufweist.

11. Bügeltisch nach einem der Ansprüche 1 bis 10, **dadurch gekennzeichnet, dass** wenigstens ein Erweiterungsmodul (25) als Wäschekorbablage ausgebildet ist.

## Claims

1. Ironing board with an ironing surface arranged on a trestle, wherein the ironing surface includes at least one main surface (10) and at least one extension surface (11,12,13), which can be attached detachably to this main surface (10), the extension surface consisting of an extension module (11, 12, 13), which can be attached detachably to the main ironing surface (10) through a plug-type connection, wherein the main surface (10) of the ironing board ends substantially straight in at least one transversal side (20),
**characterised in that** the extension module lengthens the main surface (10) over the transversal side (20) in longitudinal direction of the ironing board and presents, at least on one side, a demarcation edge (30) that has the same length as the transversal side (20) of the main surface (10),
and **in that** it is provided with alternative extension modules having different outlines, wherein the extension surface has an extension module (11) having the form of a trapezium, wherein the larger demarcation edge (30) of the trapeziform surface is facing the installed extension module of the main surface (10),
and **in that** it is provided an alternative extension module (12), which, at the demarcation edge (30) facing the main surface (10), runs in a straight line and incidentally shows a curved outline (31).

2. Ironing board according to Claim 1, **characterised in that** the main surface (10) can be extended on one or both sides in longitudinal direction by extension modules (11, 12, 13).

3. Ironing board according to any one of Claims 1 or 2, **characterised in that** the extension module (13) presents a curved outline (32), which is partially convex and partially concave.

4. Ironing board according to any one of Claims 1 to 3, **characterised in that** the extension module becomes narrower on the side which is not facing the main surface (10).

5. Ironing board according to any one of Claims 1 to 4, **characterised in that** the extension module (11, 12, 13) provides pre-formed plug-ins (33), which can be introduced in preferably tubular shaped holders (34) of the ironing board's main surface (10).

6. Ironing board according to any one of Claims 1 to 5, **characterised in that** the tubular shaped holders (34) are a frame tube of the ironing board's main surface (10) or that the tubular shaped holders (34a) are installed beneath the frame tube (35) of the main surface (10).

7. Ironing board according to any one of Claims 1 to 6, **characterised in that** the extension modules (11, 12, 13) can be installed via a joint clip (40) at the ironing board's main surface (10).

8. Ironing board according to any one of Claims 1 to 7, **characterised in that** the joint clips (40) provide latching elements, preferably spring projections (41), which embrace parts of the main surface (10) and of the extension module (11, 12, 13) and join them via a clamping connection.

9. Ironing board according to any one of Claims 1 to 8, **characterised in that** at least one extension module (21) provides a rest hollow (22) for an iron.

10. Ironing board according to any one of Claims 1 to 9, **characterised in that** at least one extension module (23) provides a deposit surface (24) made of metal sheet and/or wire.

11. Ironing board according to any one of Claims 1 to 10, **characterised in that** at least one extension module (25) is a dirty clothes basket deposit.

## Revendications

1. Planche à repasser avec une surface à repasser supportée par des tréteaux, où ladite surface à repasser pourvoit du moins une surface principale à repasser (10) et du moins une surface de prolongement à repasser (11, 12, 13) qui peut être unie à la surface principale à repasser (10), et ladite surface de prolongement à repasser est disposée à travers un module de prolongement (11, 12, 13), lequel peut être uni de façon amovible à la surface à repasser principale de la planche à repasser préférablement à travers une connexion, où ladite surface à repasser principale (10) de la planche à repasser comprend du moins un côté transversal (20) essentiellement droit,
**caractérisé en ce que** le module de prolongement allonge la surface à repasser principale (10) sur le côté transversal (20) suivant la direction longitudinale de la planche à repasser et présente du moins sur un côté un bord de limitation (30) ayant la même longueur que le côté transversal (20) de la surface à repasser principale (10),
et **en ce qu'**il pourvoit des modules de prolongement alternatifs ayant plusieurs formes, où la surface de prolongement d'un module de prolongement (11) présente une forme de trapèze, où le bord de limitation le plus large (30) de la surface trapézoïdale est tourné vers le module de prolongement installé dans la surface principale (10),
et **en ce qu'**il pourvoit un module de prolongement alternatif (12) lequel, sur le bord de limitation (30) tourné vers la surface à repasser principale (10) se déplace en ligne droite alors que le bord opposé présente accessoirement une ligne de contour courbé (31).

2. Planche à repasser selon la revendication 1, **caractérisée en ce que** la surface à repasser principale (10) peut présenter des extensions sur un ou deux de ses côtés suivant la direction longitudinale des modules de prolongement (11, 12, 13).

3. Planche à repasser selon l'une quelconque des revendications 1 ou 2, **caractérisée en ce que** le module de prolongement (13) présente une ligne de contour (32) partiellement convexe et concave.

4. Planche à repasser selon l'une quelconque des revendications de 1 à 3, **caractérisée en ce que** le module de prolongement devient plus étroit sur le côté qui n'est pas tourné vers la surface à repasser principale (10).

5. Planche à repasser selon l'une quelconque des revendications de 1 à 4, **caractérisée en ce que** le module de prolongement (11, 12, 13) pourvoit des moyens de couplage (33), qui peuvent être introduits dans des supports préférablement tubulaires (34) inclus dans la surface à repasser principale (10) de la planche à repasser.

6. Planche à repasser selon l'une quelconque des revendications de 1 à 5, **caractérisée en ce que** les supports tubulaires (34) sont composés par un tuyau de la surface à repasser principale (10) de la planche à repasser ou **en ce que** les supports tubulaires (34a) sont installés sous le tuyau (35) de la surface à repasser principale (10)

7. Planche à repasser selon l'une quelconque des revendications de 1 à 6, **caractérisée en ce que** le module de prolongement (11, 12, 13) peut être installé sur la surface à repasser principale (10) de la planche à repasser à l'aide d'un moyen d'ancrage (40).

8. Planche à repasser selon l'une quelconque des revendications de 1 à 7, **caractérisée en ce que** le moyen d'ancrage (40) pourvoit des éléments de fixation, préférablement des languettes élastiques (41) qui s'introduisent dans des parties de la surface à repasser principale (10) et du module de prolongement (11, 12, 13) les reliant en moyennant une connexion de fixation.

9. Planche à repasser selon l'une quelconque des revendications de 1 à 8, **caractérisée en ce que** du moins un module de prolongement (21) pourvoit une ouverture d'appui (22) pour un fer à repasser.

10. Planche à repasser selon l'une quelconque des revendications de 1 à 9, **caractérisée en ce que** du moins un module de prolongement (23) pourvoit une surface de dépôt (24) formée par une plaque métallique ou par des fils métalliques .

11. Planche à repasser selon l'une quelconque des revendications de 1 à 10 **caractérisée en ce que** du moins un module de prolongement (25) prévoit une corbeille à linge.
